# EUROPÄISCHE PATENTSCHRIFT

(11) **EP 1 262 728 B1**
(45) Veröffentlichungstag und Bekanntmachung des Hinweises auf die Patenterteilung: **29.09.2004**
(21) Anmeldenummer: 01113500.1
(22) Anmeldetag: 02.06.2001
(51) Int. Cl.: F41A 33/02, F41A 33/04

(54) **Laserpistole und Verfahren zum Umrüsten einer Scharfschusspistole zur Laserpistole**
Laser pistol and process for converting a conventional pistol into a laser pistol
Pistolet laser et procédé de transformation d'un pistolet conventionel en un pistolet laser

(43) Veröffentlichungstag der Anmeldung: 04.12.2002
(73) Patentinhaber: Kehl, Hermann, 22549 Hamburg (DE)
(72) Erfinder: Kehl, Hermann, 22549 Hamburg (DE); de Vries, Alfred, 1216 LG Hilversum (NL)
(74) Vertreter: Fleck, Thomas, Dr. Dipl.-Chem.

(56) Entgegenhaltungen:
- WO-A-98/14745
- DE-A- 2 756 210
- FR-A- 2 685 072
- FR-A- 2 768 220
- US-A- 5 842 300

## Beschreibung

Die Erfindung betrifft eine Laserpistole zum Simulieren von Pistolenschüssen nach dem Oberbegriff des Anspruches 1 bzw. ein Verfahren oder System zum Umrüsten von Scharfschußpistolen.

Eine derartige Laserpistole ist beispielsweise aus der WO 98/14745 bekannt geworden. Dort wird ein Rückschlagsystem mit eingebautem Laser für die Scharfschußsimulation beschrieben. Für die Auslösung des Rückschlagsystems wird eine speziell angefertigte Mechanik verwendet. Diese Mechanik läßt jedoch nur einen solchen Abzugswiderstand zu, der nicht den tatsächlichen Gegebenheiten der verschiedenen Waffentypen entspricht und deshalb in der Praxis als unzulänglich empfunden wird. Darüber hinaus erfordert die vorbekannte Laserpistole entweder einen völligen Neubau oder einen Umbau bekannter Pistolen, der von der Konstruktion her äußerst aufwendig und deshalb kostenintensiv ist, wobei ein wirtschaftlicher Rückbau nicht möglich ist.

Der vorliegenden Erfindung liegt deshalb die Aufgabe zugrunde, einen einfachen Umbau von bekannten Scharfschußpistolen zu Simulationslaserpistolen, sowie einen einfachen Rückbau derselben zur Verfügung zu stellen, deren Mechanik einen realistischen Abzugswiderstand und einen entsprechenden Rückschlag besitzt.

Diese Aufgabe wird durch die eingangs genannte Laserpistole gelöst, die dadurch gekennzeichnet, daß das Druckgasmagazin hinsichtlich seiner Abmessungen dem Magazin des jeweiligen umzurüstenden Modells der vorbekannten Pistole angepaßt ist und wobei das Anschlußventil mit einem Magazinanschlußstück verbunden ist, welches eine Durchgangsbohrung mit einem öffnungsstift für das Anschlußventil und einer Verbindung zum Druckgasmagazin und einer Schlauchverbindung zu einer Expansionskammer im Schlitten oberhalb des Laufblockes aufweist, und daß der Schlagbolzen und seine Lage und Betätigung nach dem umzurüstenden Modell beibehalten wird und daß der Kolben in der Expansionskammer mit einer in Längsachse verlaufenden Bohrung und einem darin hin und her beweglichen Schlagstück vor dem Stößel des Ventils angeordnet ist, wobei zwischen Schlagstück und Kolbeninnenwand zur Entlüftung der Expansionskammer ein geringer Schlupf bzw. Spiel vorgesehen ist, und daß die Federstange mit Rücklauffeder an die herrschenden Druckverhältnisse angepaßt sind, um über den Schlitten den Kolben und das Schlagstück zurück zu drücken.

Bei der erfindungsgemäßen Laserpistole kann die Mechanik der meisten auf dem Markt erhältlichen Pistolen erhalten bleiben, so daß das Abzugsgewicht bzw. der Druckpunkt der Originalwaffe ebenfalls erhalten bleibt. Mit anderen Worten: Die Erfindung ermöglicht eine relativ einfache Umrüstung bzw. Umbau vorbekannter Scharfschußpistolen zu Pistolen mit einer Rückschlagsimulation und Laserauslösung, wobei der Umbau lediglich den Austausch bestimmter Komponenten erfordert, wie es im Anspruch 9 beschrieben ist. Aufgrunddessen dürfte es einleuchten, daß die erfindungsgemäße Laserpistole problemlos in ihren Originalzustand zurückgebaut werden kann.

Weitere Vorteile und Merkmale gehen aus den Unteransprüchen hervor, die zusammen mit dem Hauptanspruch ggf. von erfinderischer Bedeutung sein können. Besonders vorteilhaft ist es jedoch, daß mit der Erfindung die Auslösung des Rückschlagvorganges mit dem Originalschlagbolzen ausgelöst wird, wodurch eine präzise Übereinstimmung in der Zeitabfolge der Einzelkomponenten wie Abzug, Laser und Rückschlag gewährleistet ist. Darüber hinaus ist gewährleistet, daß keine Verletzungsgefahr mit dem erfindungsgemäßen System bzw. der erfindungsgemäßen Laserpistole vorliegt, da mit ihr keine scharfe Monition verschossen werden kann. Darüber hinaus macht sich vorteilhaft bemerkbar, daß ein robustes und schmutzunempfindliches Ventilsystem eingesetzt werden kann, welches einen variablen Arbeitsdruck im Druckbereich von etwa 25-40 bar mit verschiedenen Druckgasen zuläßt. Vorteilhafterweise wird der Laser in den Lauf oder die Federstange eingebaut und mit einem Beschleunigungsschalter berührungslos aktiviert. Ferner ist es vorteilhaft, daß die Originalabmessungen der Pistole erhalten bleiben, so daß ein Magazinwechsel wie bei der Originalpistole erfolgen kann.

Im folgenden wird ein bevorzugtes Ausführungsbeispiel anhand der Zeichnung zum besseren Verständnis der Erfindung erläutert. Dieses Ausführungsbeispiel zeigt eine umgerüstete Glock®-Scharfschußpistole 17/17L/22, auf die die Erfindung jedoch nicht beschränkt ist. Es dürfte einleuchten, daß ebenso andere vorbekannte Scharfschußpistolen genauso umgerüstet werden können.

Es zeigt:
- Fig. 1a: eine schematische Querschnittsansicht einer erfindungsgemäßen Laserpistole, die eine umgerüstete Glock®-Scharfschußpistole vor der Auslösung des Schlagbolzens darstellt;
- Fig. 1b: eine schematische Querschnittsansicht der in Fig. 1a gezeigten erfindungsgemäßen Laserpistole nach Auslösung des Schlagbolzens;
- Fig. 2: eine schematische Querschnittsansicht des einzusetzenden Druckgasmagazins;
- Fig. 3: eine schematische Querschnittsansicht des erfindungsgemäß einzusetzenden Magazinanschlußstücks,
- Fig. 4: eine Querschnittsansicht des erfindungsgemäß einzusetzenden, umgerüsteten Laufes mit Laufbock; und
- Fig. 5: eine schematische Querschnittsansicht des Laufes im Ausschnitt, der die erfindungsgemäßen Details näher zeigt.

In den Figuren 1a und 1b wird die erfindungsgemäße Laserpistole in schematischer Darstellung mit einem Griffstück 30 gezeigt, das in an sich bekannter Weise einen Lauf 9 mit Laufbock 8 trägt, die von einem Schlitten 29 überdeckt werden. Ein Abzug 31 ist im Körper der Laserpistole schwenkbar gelagert und wird durch einen Abzugsbügel 32 geschützt.

Ein erfindungsgemäßes Druckgasmagazin 16 wird im Anspruch 2 gezeigt. Letzteres wird von unten her in das Griffstück 30 eingesteckt und besitzt die Abmessungen des Originalmagazins (nicht gezeigt). In den Lauf 9 der erfindungsgemäßen Laserpistole ist ein Lasermodul 1 mit Beschleunigungsschalter und Batterien (nicht gezeigt) eingesetzt. Andere Anordnungen des Lasermoduls vor oder neben die Federstange 21 sind jedoch denkbar. Eine Kimme ist am hinteren Ende des Schlittens 29 in an sich bekannter Weise auf dem Schlitten 29 angeordnet, während auf dem vorderen Ende des Schlittens 29 ein an sich bekanntes Korn zum Zielen vorgesehen ist.

Das Druckgasmagazin 16 weist an seinem oberen Ende ein Anschlußventil 14 und an seinem unteren Ende eine Anschlußbohrung 18 auf, in der ein Rückschlagventil 17 sitzt. An das Rückschlagventil 17 kann ggf. eine nicht gezeigte Schlauchleitung angeschlossen werden, die das Druckgasmagazin 16 mit Druckluft, Druckstickstoff oder unter Druck stehendem Kohlendioxid kontinuierlich versorgt. Im letzteren Fall ist man natürlich von der Größe des Druckluftmagazins 16 nicht mehr abhängig.

Im Idealfall schließt das Druckgasmagazin 16 mit der unteren Kante des Griffstücks 30 ab, so daß die äußere Kontur der Original-Glock®-Pistole erhalten bleibt. Eine geringfügige Vergrößerung des Druckgasmagazins 16 und der Verlängerung des Griffstücks 30 soll jedoch auch von der Erfindung mit umfaßt werden.

In Fig. 3 ist das Magazinanschluß- bzw. Zwischenstück 10 in seinem Aufbau gezeigt, welches über seine Verbindung 12 mit dem Anschlußventil 14 verbunden ist und an seinem oberen Ende eine Schlauchverbindung 11 mit einer Expansionskammer 7 im Schlitten 29 oberhalb des Laufblocks 8 aufweist. In der Bohrung 34 ist ein Öffnungsstift 13 für das Anschlußventil 14 angeordnet.

In Fig. 4 wird der umgerüstete Lauf 9 mit Laufbock 8 beschrieben, der wiederum hinsichtlich seiner Abmessungen dem Lauf und Laufbock des jeweiligen umzurüstenden Modells der vorbekannten Scharfschußpistole angepaßt ist. Es zeigt sich also, daß das erfindungsgemäße Auswechselsystem praktisch nur aus den drei kompakten, umzurüstenden Teilen besteht, die in den Figuren 2 bis 4 gezeigt werden, wobei als viertes Teil die Federstange 21 mit Rücklauffeder 36 an die herrschenden Druckverhältnisse angepaßt sind, um über den Schlitten 29 den Kolben 6 und das Schlagstück 15 zurück zu drücken. Zur Reduzierung des Rückschlags besitzen herkömmliche Scharfschußwaffen eine Laufverriegelung. Die Federkraft ihrer Rückholfeder liegt bei ca. 55 N. Diese Rückholfeder wird ausgetauscht gegen eine Rückholfeder 36 mit ca. 25 N, um das vorhandene Druckgas ökonomisch zu nutzen, wobei auf die Laufverriegelung vorteilhafterweise verzichtet und das Gegenstück am Schlitten entfernt wird. Die Umrüstung von Originalscharfschußpistolen jeglicher Art kann deshalb im Prinzip auf einfache und schnelle Weise erfolgen und ist zudem äußerst preiswert, abgesehen davon, daß der Rückbau sich ebenso verhält.

Vom Verfahrensablauf her wird das Druckgasmagazin 16 in das Griffstück 30 der Pistole eingeschoben, wodurch sich am Öffnungsstift 13 das Magazinanschlußventil 14 im Magazinanschlußstück 10 öffnet. Hierdurch strömt das Druckgas, insbesondere Druckluft, durch das Magazinanschlußstück 10 in den Laufblock 8 hinein, von wo es über die Durchflußöffnung X hinter das Umschaltventil 2 in die Druckkammer 3 gelangt. Mit dem Aufschlagen des Schlagbolzens 35 der erfindungsgemäßen Laserpistole wird das Schlagstück 5 auf den Ventilstößel 4 getrieben, wodurch dasselbe gegen den Federdruck geöffnet wird (siehe hierzu auch Fig. 5). Hierdurch strömt das unter Druck stehende Gas von der Druckkammer 3 durch das geöffnete Umschaltventil 2 in die im Zylindergehäuse 20 liegende Expansionskammer 7. Hierdurch wird der Kolben 6 kraftvoll mit dem Schlagstück 5 zurück geschleudert. Während dieses Vorgangs wird konstant über den Schlupf bzw. die Toleranz zwischen dem Schlagstück 5 und dem Kolben 6 und durch die Bohrung 22 für das Schlagstück 5 die Expansionskammer 7 entlüftet und das Umschaltventil 2 schließt mittels Druck einer Feder 19. Im vorliegenden Fall wurde ein Schlupf bzw. Spiel 15 von ca. 0,1 mm gewählt, wobei jedoch größere oder kleinere Werte von Fall zu Fall denkbar sind. Der hohe Anfangsdruck bewegt den Kolben 6 und Schlitten 29 noch immer nach hinten. Am Endpunkt vom Kolbenhub wird durch die Volumenvergrößerung und die Entlüftung der Druck wieder ausreichend abgebaut. Hierdurch drückt der Schlitten 29 mittels des Federdrucks der Rücklauffeder 36 den Kolben 6 und das Schlagstück 5 nach vorn. Während dieses Vorgangs wird weiterhin konstant über das Schlagstück 5 und den Kolben 6 entlüftet, um eine schnelle Volumenverkleinerung in der Expansionskammer 7 zu erzielen. Hierdurch wird erreicht, daß der Schlitten 29 mit realistischer Geschwindigkeit nach vorne schnellt. Die Schnelligkeit dieser Bewegung ist notwendig, damit der Schütze einen realistischen Gesamteindruck vom Rückschlag erhält. Während der Bewegung des Schlittens 29 wird der Schlagbolzen 35 und die Abzugsmechanik der Pistole gespannt. Je nach Pistolenmodell wird auch der Hammer (nicht gezeigt) gespannt. Bei der Glock® -Pistole ist dieses nicht der Fall. Gleichzeitig mit dem Aufschlagen des Schlagbolzens 35 wird mit einem in dem Lasermodul 1 integrierten Beschleunigungsschalter ein kurzzeitiger Laserimpuls ausgelöst. Dieser Laserimpuls kann von bestehenden interaktiven Schießsystemen ausgewertet werden.

Zur Fig. 1A

Zur Fig. 1B

## Patentansprüche

1. Laserpistole zum Simulieren von Pistolenschüssen durch Umrüstung vorbekannter Pistolen, mit:
- einem Griffstück (30);
- einem auf dem Griffstück (30) montierten Lauf (9);
- einem Schlitten (29), der von dem Griffstück (30) getragen wird und entlang des Laufes (9) bewegbar ist;
- einem Abzug (31) mit Abzugbügel (32), die an dem Griffstück (30) und dem Lauf (9) angebracht sind;
- Mittel zum Spannen des Schlagbolzens (35) und zum Betätigen der Pistole; und
- einem Druckgasmagazin (16), das in das Griffstück (30) von unten einsteckbar ist und an seinem oberen Ende ein Anschlußventil (14) aufweist und an seinem unteren Ende mit einer Anschlußbohrung (18) versehen ist, in der ein Rückschlagventil (17) sitzt;
- wobei ein Lasermodul (1) vorgesehen ist, das bei Betätigung des Abzugs (31) einen Zielpunkt-Laserstrahl abgibt;
- wobei eine Steuerelektronik in der Pistole angeordnet und mit dem Laser (1) und dem Abzug (31) gekoppelt ist;
- wobei eine Batterie in dem Griffstück (30) oder Lauf (9) untergebracht und an die Steuerelektronik angeschlossen ist;
- wobei ein Druckgaszylinder (20) in dem Schlitten (29) angeordnet ist und einen Kolben (6) bei Beaufschlagung mit Druckgas nach hinten bewegt;
- und wobei ein Umschaltventil (2) mit Ventilstößel (4) durch den Abzug (31) betätigbar ist;
- wobei der Druckgaszylinder (20) mit einer Druckgaskammer (3) über das Umschaltventil (2) in Strömungsverbindung steht,
**dadurch gekennzeichnet, daß**
das Druckgasmagazin (16) hinsichtlich seiner Abmessungen dem Magazin des jeweiligen umzurüstenden Modells der vorbekannten Pistole angepaßt ist und wobei das Anschlußventil (14) mit einem Magazinanschlußstück (10) verbunden ist, welches eine Durchgangsbohrung (34) mit einem Öffnungsstift (13) für das Anschlußventil (14) und einer Verbindung (12) zum Druckgasmagazin (16) und einer Schlauchverbindung (11) zu einer Expansionskammer (7) im Schlitten (29) oberhalb des Laufblockes (8) aufweist,
und daß der Schlagbolzen (35) und seine Lage und Betätigung nach dem umzurüstenden Modell beibehalten wird und daß der Kolben (6) in der Expansionskammer (7) mit einer in Längsachse verlaufenden Bohrung und einem darin hin und her beweglichen Schlagstück (5) vor dem Stößel (4) des Ventils (2) angeordnet ist, wobei zwischen Schlagstück (5) und Kolbeninnenwand zur Entlüftung der Expansionskammer (7) ein geringer Schlupf bzw. Spiel vorgesehen ist, und daß die Federstange (21) mit Rücklauffeder (36) an die herrschenden Druckverhältnisse angepaßt sind, um über den Schlitten (29) den Kolben (6) und das Schlagstück (5) zurück zu drücken.

2. Laserpistole nach Anspruch 1, **dadurch gekennzeichnet, daß** als Druckgas Druckluft oder unter Druck stehender Stickstoff oder Kohlendioxid eingesetzt wird.

3. Laserpistole nach Anspruch 1 und 2, **dadurch gekennzeichnet, daß** das Umschaltventil (2) einen Ventilstößel (4) aufweist, der durch den mit dem Abzug gekoppelten Schlagbolzen (35) betätigbar ist und in einer ersten Stellung die Zufuhr von Druckgas vom Druckgasmagazin (16) zum Druckgaszylinder (20) unterbricht, in einer zweiten Stellung hingegen freigibt.

4. Laserpistole nach Anspruch 1 bis 3, **dadurch gekennzeichnet, daß** ein Hammer zur Einwirkung auf den Schlagbolzen (35) vorgesehen wird.

5. Laserpistole nach Anspruch 1 bis 4, **dadurch gekennzeichnet, daß** das Magazinanschlußstück (16) fest in die umzurüstende Pistole eingebaut wird, jedoch zum Rückbau wieder lösbar ist.

6. Laserpistole nach Anspruch 1 bis 5, **dadurch gekennzeichnet, daß** die Federkraft der einzusetzenden Feder 25 N und die der auszubauenden Feder 50 N beträgt.

7. Laserpistole nach Anspruch 1 bis 6, **dadurch gekennzeichnet, daß** die Toleranz zwischen Schlagstück (5) und Innenwand des Kolbens (6) etwa ein 0,1 mm und der Entlüftung dient.

8. Laserpistole nach Anspruch 1 bis 7, **dadurch gekennzeichnet, daß** am Ladeventil (17) ein Schlauchanschluß für die Versorgung mit Druckgas vorgesehen ist.

9. Verfahren zum Umrüsten einer Scharfschußpistole mit einem Lauf, Magazin, Federstange und/oder Feder zu einer Laserpistole gemäß Anspruch 1 zum Simulieren von Pistolenschüssen, **gekennzeichnet durch**:
a. das Entfernen folgender herkömmlicher Bestandteile: Lauf, Magazin, Federstange und/oder Feder;
b. das Einsetzen folgender neuer Bestandteile: Lauf (9) mit Druckgaszylinder (20) und Druckgaskammer (3), sowie Umschaltventil (2) und Stößel (4) sowie Kolben (6) mit Schlagstück (5), sowie Druckgasmagazin (16), Magazinanschlußstück (10),Schlauchverbindung (11), Federstange (21) und/oder Feder (36).

10. Verfahren nach Anspruch 9, **dadurch gekennzeichnet, daß** die Laufverriegelung und ihr Gegenstück am Schlitten (29) ersatzlos ausgebaut werden.

## Claims

1. Laser pistol for simulating pistol shots by retrofitting a pistol, having:
- a pistol grip (30);
- a barrel (9) mounted on the pistol grip (30);
- a slide (29), which is supported by the pistol grip (30) and is movable along the barrel (9);
- a trigger (31) with a trigger guard (32), which are attached to the pistol grip (30) and the barrel (9);
- means for cocking the striking pin (35) and actuating the pistol; and
- a compressed-gas magazine (16), which is insertable from below into the pistol grip (30) and on its upper end has a connection valve (14) and on its lower end is provided with a connection bore (18), in which a check valve (17) is seated;
- wherein a laser module (1) is provided, which upon actuation of the trigger (31) emits a target-spot laser beam;
- wherein an electronic control is disposed in the pistol and is coupled with the laser (1) and the trigger (31);
- wherein a battery is accommodated in the pistol grip (30) or barrel (9) and is connected to the electronic control;
- wherein a compressed-gas cylinder (20) is disposed in the slide (29) and upon imposition of compressed gas moves a piston (6) rearward;
- and wherein a switchover valve (2) with a valve tappet (4) is actuatable by the trigger (31);
- wherein the compressed-gas cylinder (20) communicates fluidically with a compressed-gas chamber (3) via the switchover valve (2),
**characterized in that**
the compressed-gas magazine (16) is adapted in its dimensions to the magazine of the particular model of a pistol that is to be retrofitted, and the connection valve (14) is connected to a magazine connection piece (10) which has a through bore (34) having an opening pin (13) for the connection valve (14) and a connection (12) with the compressed-gas magazine (16) and a hose coupling (11) to an expansion chamber (7) in the slide (29) above the barrel block (8);
and that the striking pin (35) and its location and actuation in the model to be retrofitted are maintained; and that the piston (6) in the expansion chamber (7) is disposed with a bore extending in the longitudinal axis and with a firing pin piece (5) movable in the bore back and forth, is disposed upstream of the tappet (4) of the valve (2), and between the firing pin piece (5) and the inner wall of the piston a slight slip or play is provided for ventilating the expansion chamber (7); and that the spring rod (21) and a return spring (36) are adapted to the existing pressure conditions, in order to press the piston (6) and the firing pin piece (5) back via the slide (29).

2. The laser pistol of claim 1, wherein the compressed gas, compressed air or pressurized nitrogen or carbon dioxide is used.

3. The laser pistol of claim 1 and 2 wherein the switchover valve (2) has a valve tappet (4), which is actuatable by the striking pin (35) coupled with the trigger and that in a first position interrupts the delivery of compressed gas from the compressed-gas magazine (16) to the compressed-gas cylinder (20) and conversely in a second position enables it.

4. The laser pistol of claim 1-3 comprising a hammer for acting on the striking pin (35) is provided.

5. The laser pistol of claim 1-4 wherein the magazine connection piece (10) is built solidly into the pistol to be retrofitted but can be detached again for reconversion.

6. The laser pistol of claim 1-5 wherein the spring force of the spring to be inserted is 25 N, and that of the spring to be removed is 50 N.

7. The laser pistol of claim 1-6 wherein the tolerance between the firing pin piece (5) and the inner wall of the piston (6) is approximately 0.1 mm and serves the purpose of ventilation.

8. The laser pistol of claim 1 - 7 wherein a hose coupling for the delivery of compressed gas is provided on the check valve (17).

9. A method or system for retrofitting a sharpshooting pistol comprising a barrel, magazine, spring rod and/or spring, into a laser pistol for simulating pistol shots, according to claim 1 **characterized by**:
a. the removal of the barrel, magazine, spring rod and/or spring;
b. the insertion of the following new components:
barrel (9) with compressed-gas cylinder (20) and compressed-gas chamber (3); switchover valve (2) and tappet (4); and piston (6) with firing pin piece (5); as well as compressed-gas magazine (16), magazine connection piece (10), hose coupling (11), spring rod (21), and/or spring (36).

10. The method or system of claim 10, wherein the barrel lock and its counterpart on the slide (29) are removed without replacement.

## Revendications

1. Pistolet au laser destiné à simuler les coups de feu en convertissant un pistolet déjà connu, disposant de:
- une poignée (30) ;
- un canon (9) monté sur la poignée (30);
- un coulisseau (29) qui est porté par la poignée (30) et peut être déplacé le long du canon (9) ;
- une détente (31) avec un chien (32) qui sont fixés sur la poignée (30) et au canon (9) ;
- un organe pour armer le percuteur (35) et pour déclencher le pistolet ; et
- un magasin à gaz comprimé (16) qui peut être enfiché dans la poignée (30) par le bas et qui présente à son extrémité supérieure une valve de raccordement (14) et qui est muni à son extrémité inférieure d'un alésage de raccordement (18) dans lequel un clapet de non-retour (17) est logé ;
- un module au laser (1) qui émet un rayon laser à point de mire lors de l'actionnement de la détente (31), étant prévu ;
- un système électronique de commande étant placé dans le pistolet et couplé avec le laser (1) et la détente (31) ;
- une pile étant logée dans la poignée (30) ou le canon (9) et raccordée au système électronique de commande ;
- un vérin à gaz comprimé (20) étant placé dans le coulisseau (29), vérin qui fait déplacé un piston (6) vers l'arrière lors du chargement en gaz comprimé ;
- et une soupape d'inversion (2) avec poussoir de soupape (4) étant actionnable par la détente (31) ;
- le vérin à gaz comprimé (20) étant en liaison de passage avec une chambre à gaz comprimé (3) via la soupape d'inversion (2),
**se caractérisant par le fait que**
le magasin à gaz comprimé (16) est adapté quant à ses dimensions au magasin du modèle à convertir du pistolet déjà connu, tout en tenant compte que la valve de raccordement (14) est reliée à une pièce de raccord au magasin (10) qui présente un alésage de passage (34) avec une tige d'ouverture (13) pour la valve de raccordement (14) et avec une liaison (12) vers le magasin à gaz comprimé (16) et avec un raccord à tuyau (11) vers une chambre d'expansion (7) dans le coulisseau (29) au-dessus du bloc du canon (8),
et que le percuteur (35) conservera sa position et son actionnement selon le modèle à convertir et que le piston (6) dans la chambre d'expansion (7) avec un alésage placé le long de l'axe longitudinal et avec un support-percuteur (5) qui va et vient à l'intérieur, est placé devant le poussoir de soupape (4) de la soupape (2), tout en prévoyant entre le support-percuteur (5) et la paroi intérieure du piston un faible glissement voire jeu pour le désaérage de la chambre d'expansion (7), et que la tige du ressort (21) avec le ressort de recul (36) sont adaptés aux conditions de pression régnantes de sorte de pouvoir repousser le piston (6) et le support-percuteur (5) via le coulisseau (29).

2. Pistolet au laser selon la revendication 1, **se caractérisant par le fait que** le gaz comprimé utilisé est de l'air comprimé ou de l'azote ou du gaz carbonique sous pression.

3. Pistolet au laser selon la revendication 1 et 2, **se caractérisant par le fait que** la soupape d'inversion (2) présente un poussoir de soupape (4) qui peut être actionné par le percuteur (35) couplé à la détente et qui, dans une première position, interrompt l'alimentation en gaz comprimé du magasin à gaz comprimé (16) vers le vérin à gaz comprimé (20) et qui par contre libère cette alimentation dans la deuxième position.

4. Pistolet au laser selon les revendications 1 à 3, **se caractérisant par le fait qu'**un marteau est prévu pour agir sur le percuteur (35).

5. Pistolet au laser selon les revendications 1 à 4, **se caractérisant par le fait que** la pièce de raccord du magasin (16) est fixée dans le pistolet à convertir, mais qui peut être néanmoins détachée en cas de démontage.

6. Pistolet au laser selon les revendications 1 à 5, **se caractérisant par** le fait la résilience du ressort à employer s'élève à 25 N et celle du ressort à démonter à 50 N.

7. Pistolet au laser selon les revendications 1 à 6, **se caractérisant par le fait que** la tolérance entre le percuteur (5) et la paroi intérieure du piston (6) est de 0,1 mm env. et sert au désaérage.

8. Pistolet au laser selon les revendications 1 à 7, **se caractérisant par le fait qu'**un raccord à tuyau est prévu sur le clapet de charge (17) pour assurer l'alimentation en gaz comprimé.

9. Procédé permettant de convertir un pistolet à tir à balles avec un canon, un magasin, une tige de ressort et/ou un ressort en pistolet au laser conformément à la revendication 1 pour simuler des coups de feu, **se caractérisant par** :
a. l'élimination des éléments usuels suivants: canon, magasin, tige de ressort et/ou ressort ;
b. l'insertion des nouveaux éléments suivants : canon (9) avec vérin à gaz comprimé (20) et chambre à gaz comprimé (3) ainsi qu'une soupape d'inversion (2) et un poussoir de soupape (4) ainsi qu'un piston (6) avec un support-percuteur (5), ainsi qu'un magasin à gaz comprimé (16), une pièce de raccord au magasin (10), un raccord à tuyau (11), une tige de ressort (21) et/ou un ressort (36).

10. Procédé selon la revendication 9, **se caractérisant par le fait que** le verrou du canon et son pendant sur le coulisseau (29) seront démontés sans être remplacés.
